# FASCICULE DE BREVET EUROPEEN

(11) **EP 1 918 036 B1**
(45) Date de publication et mention de la délivrance du brevet: **18.08.2010**
(21) Numéro de dépôt: 07301523.2
(22) Date de dépôt: 05.11.2007
(51) Int. Cl.: B21D 1/05, B21D 1/02

(54) **Dispositif de planage d'une bande métallique**
Vorrichtung zum Richten eines Metallstreifens
Device for straightening a metal strip

(30) Priorité: 03.11.2006 FR 0654712
(43) Date de publication de la demande: 07.05.2008
(73) Titulaire: Siemens VAI Metals Technologies SAS, 42400 Saint Chamond (FR)
(72) Inventeur: Rouchouse, Gérard, 43600, SAINTE SIGOLENE (FR); Hequet, Roland, 42410, PELUSSIN (FR)
(74) Mandataire: Fischer, Michael

(56) Documents cités:
- EP-A1- 0 446 130
- EP-A2- 0 298 852
- EP-A2- 1 162 008
- JP-A- 10 034 236
- US-A- 5 184 492

## Description

L'invention a pour objet un dispositif de planage sous traction d'une bande métallique et s'applique spécialement aux dispositifs de planage utilisés dans les différents secteurs de la métallurgie, afin d'améliorer les caractéristiques mécaniques et la planéité des bandes de métal produites dans une installation de laminage.

D'une façon générale, un dispositif de planage comprend des moyens de commande du défilement d'une bande métallique mise sous traction, suivant un axe longitudinal, en passant sur un certain nombre de rouleaux placés respectivement au-dessus et en-dessous du plan de défilement de la bande de façon à définir un trajet ondulé, la bande étant ainsi soumise alternativement, sur ses deux faces, à des déformations sous traction permettant le planage.

A cet effet, le dispositif comporte, à l'intérieur d'un bâti formant une cage avec deux montants écartés de part et d'autre de l'axe longitudinal de défilement, au moins deux unités de flexion décalées longitunalement, respectivement une unité supérieure et une unité inférieure placées respectivement au-dessus et en-dessous de la bande et des moyens de commande séparée des déplacements verticaux de chaque unité de flexion pour le réglage de l'imbrication des rouleaux.

Chaque unité de flexion comporte un rouleau de travail sur lequel est appliquée la bande suivant un secteur angulaire. Pour effectuer l'effet de planage souhaité, ce rouleau de travail doit avoir un assez faible diamètre et prend donc appui latéralement sur des rouleaux ou galets de soutien. Ces rouleaux sont montés rotatifs autour d'axes perpendiculaires à l'axe longitudinal de défilement, sur des paliers portés par un châssis de support s'étendant transversalement entre deux extrémités placées de part et d'autre de la bande. Des moyens de déplacement vertical tels que des vérins, prenant appui sur le bâti, permettent de faire varier le niveau des rouleaux de travail entre une position de repos écartée de la bande et une position de travail à un niveau d'imbrication réglable permettant d'appliquer sur la bande les effets de traction-flexion souhaités.

Au moins l'un des rouleaux de travail doit être entraîné en rotation autour de son axe par des moyens de commande qui, habituellement, sont placés sur un côté latéral du bâti, dit côté entraînement, l'opérateur étant placé, avec son pupitre de commande, sur l'autre côté dit côté opérateur.

Il est nécessaire, en cours de fonctionnement, d'écarter les unités de flexion à l'extérieur de la cage pour nettoyage, entretien ou remplacement des rouleaux.

A cet effet, chaque unité de flexion forme, habituellement, une cassette démontable qui, d'une part, doit être déplacée verticalement pour le réglage de l'imbrication et, d'autre part, peut être retirée en bloc du bâti de la machine, vers le côté opérateur, par déplacement transversal, perpendiculairement à l'axe longitudinal de défilement de la bande.

Pour cela, habituellement, la cassette est munie à ses deux extrémités, respectivement avant et arrière, de galets roulant sur des rails de guidage qui s'étendent entre les deux montants du bâti, transversalement à l'axe de défilement de la bande.

Il faut, cependant, permettre, d'une part les déplacements verticaux de la cassette pour le réglage de l'imbrication et, d'autre part, son déplacement transversal en roulant sur les rails pour son retrait à l'extérieur du bâti.

Diverses dispositions ont été imaginées à cet effet.

Par exemple, dans la disposition du document EP-A-0 298 852, les rails de guidage sont fixés à un niveau déterminé, sur les deux montants du bâti. Dans ce cas, le châssis de support de l'ensemble des rouleaux forme une poutre transversale qui est reliée de façon amovible aux vérins de réglage vertical et repose sur les rails de guidage par deux paires de galets de roulement, portées chacune, par un bras monté pivotant contre l'action d'un ressort de façon à permettre le déplacement vertical de la cassette ainsi réalisée, en position de travail, la poutre étant rappelée vers le haut, par les ressorts, dans une position haute au niveau des rails, ce qui permet le déplacement transversal de la cassette.

D'autre part, pour faciliter le retrait, à l'extérieur du bâti, de la cassette, il est avantageux que celle-ci soit portée, à son extrémité avant tournée du côté opérateur, par un chariot de démontage muni d'un moyen amovible de prise en charge d'un organe d'appui externe de la cassette dont seule l'extrémité arrière repose sur les rails de guidage, par un organe d'appui interne.

Une telle disposition est décrite, par exemple, dans le document JP-A- 10-34236. Dans ce cas, la poutre transversale formant le châssis de support des rouleaux est fixée de façon amovible, à ses deux extrémités avant et arrière, sur les vérins de réglage de l'imbrication prenant appui sur les deux montants du bâti. Pour permettre le retrait de la cassette, celle-ci est abaissée à un niveau de démontage pour laquelle son extrémité arrière vient prendre appui, par des galets, sur les rails de guidage fixes, son extrémité avant venant reposer sur un chariot de démontage déplaçable transversalement. Les vérins de réglage d'imbrication sont alors déconnectés de la cassette qui peut être retirée du bâti, son extrémité avant étant entraînée par le chariot de démontage et son extrémité arrière coulissant sur les rails de guidage transversaux qui sont fixés sur le bâti, au niveau voulu.

Par ailleurs, pour faciliter l'entretien ou le remplacement des rouleaux, en particulier de l'unité de flexion supérieure, il est avantageux que le châssis de support des rouleaux soit monté pivotant autour d'un axe, entre une position de planage pour laquelle les rouleaux sont tournés vers le bas et une position d'entretien pour laquelle les rouleaux sont tournés vers le haut, ce qui facilite les opérations d'entretien ou de remplacement.

Le document US-A-5,184,492, par exemple décrit une disposition de ce type dans laquelle les deux montants du bâti sont reliés par une traverse supérieure formant un plateau pouvant pivoter autour d'un axe transversal et portant l'ensemble des unités de flexion supérieures, c'est-à-dire non seulement les ensembles de planage mais également des rouleaux de décambrage de plus grand diamètre.

Un tel plateau est donc très lourd et encombrant et sa manoeuvre difficile. En outre, une telle disposition nécessite l'arrêt du défilement de la bande puisque toutes les unités de flexion sont ouvertes et retournées en même temps pour entretien.

Pour éviter ces inconvénients, dans la disposition du document JP-A-10-34236, le châssis de support des rouleaux est monté pivotant autour d'un axe perpendiculaire à l'axe longitudinal de défilement, en tournant sur deux paliers alignés placés, respectivement, à l'avant sur un organe d'appui externe reposant sur le chariot de démontage et, à l'arrière, sur un organe d'appui interne reposant sur les rails de guidage.

Il est ainsi possible de retirer séparément de la cage l'unité de flexion supérieure et de retourner le châssis de support des rouleaux pour faciliter leur entretien, les autres unités de flexion restant à l'intérieur du bâti.

Cependant, comme indiqué plus haut, pour permettre le retrait et le retournement de la cassette, il faut, tout d'abord, que celle-ci soit déconnectée des vérins de réglage de l'imbrication, ce qui nécessite une opération assez complexe et, même, relativement dangereuse dans la mesure où il faut intervenir sur la cassette lorsque celle-ci est à l'intérieur du bâti.

Pour éviter cet inconvénient, le document EP-A-0 446 130 propose une disposition plus simple reprenant en partie celle du document EP-0 298 852. Dans ce cas, en effet, l'organe d'appui interne portant l'extrémité arrière du châssis de support des rouleaux repose sur les rails de guidage fixes par l'intermédiaire de galets de roulement montés sur un bras pivotant de façon à permettre les réglages d'imbrication et rappelé par un ressort dans la position haute permettant le démontage. En revanche, comme dans la disposition du document JP-10-34236, l'extrémité avant du châssis repose sur un chariot de démontage déplaçable transversalement.

La déconnection entre les vérins de réglage d'imbrication et le châssis de support des rouleaux peut alors se faire par simple coulissement transversal, dans la mesure où ce déplacement s'effectue au niveau supérieur, en roulant sur des rails fixes. Cependant, il faut alors que le châssis de démontage soit équipé d'un moyen amovible, déplaçable verticalement, de prise en charge de l'organe d'appui externe placé à l'extrémité avant du châssis de support des rouleaux.

Dans d'autres dispositions connues, pour résoudre ce problème du réglage de l'imbrication et du déplacement transversal, les rails de guidage se déplacent verticalement sous l'action des vérins de réglage de l'imbrication. Le document EP-A-1 162 008, par exemple, décrit une disposition de ce type dans laquelle les rails transversaux sont ménagés sur les deux côtés d'un cadre sur lesquels prennent appui les vérins de réglage de l'imbrication. Le châssis de support des rouleaux est alors porté par une poutre transversale reposant à ses deux extrémités, par des galets de roulement, sur les rails ménagés sur les deux côtés dudit cadre. Comme précédemment, cette poutre est munie, à son extrémité avant, d'un organe appui externe qui peut être pris en charge par un chariot de démontage, son extrémité arrière roulant sur les rails de guidage.

Ainsi, il n'est plus nécessaire de relier de façon amovible les vérins de réglage au châssis de support des rouleaux qui vient simplement se placer au dessous desdits vérins dans sa position de travail entre les deux montants du bâti.

Dans la mesure où il faut permettre, d'une part un déplacement vertical de l'unité de flexion pour le réglage d'imbrication en position de travail, d'autre part un déplacement transversal entre cette position de travail et une position d'entretien, écartée latéralement, et enfin une possibilité de retournement de l'ensemble des rouleaux supérieurs, pour démontage et entretien, les dispositions connues permettant de résoudre l'ensemble de ces problèmes sont assez complexes ;

C'est pourquoi, pour ne pas compliquer encore le dispositif, il était prévu, jusqu'à présent, de réaliser manuellement le retournement de la cassette, après retrait en position d'entretien

Dans la disposition, par exemple, du document JP-A-10-34236, l'organe d'appui externe, portant l'extrémité avant de la cassette, forme un tourillon définissant l'axe de pivotement du châssis de support des rouleaux et tournant dans un palier ménagé sur un châssis auxiliaire qui prend appui sur le chariot de démontage lorsque la cassette est abaissée par les vérins de réglage d'imbrication.

Le retournement de la cassette est commandé par un pignon calé sur le tourillon formant l'organe d'appui externe et commandé manuellement, par l'intermédiaire d'un engrenage à vis sans fin, au moyen d'un volant monté rotatif sur ledit châssis auxiliaire d'appui sur le chariot de démontage. Une telle disposition, assez encombrante, alourdit notablement l'extrémité avant de la cassette qui est ainsi déséquilibrée.

En revanche, dans la disposition du document EP-A-0 446 130, les deux organes d'appui, respectivement interne et externe, du châssis de support des rouleaux, définissent un axe de pivotement qui peut passer, sensiblement, par le centre de gravité de ce châssis. Le retournement de celui-ci peut donc être effectué manuellement, sans qu'il soit nécessaire d'utiliser un dispositif mécanique de démultiplication.

Dans la disposition du document EP-A-1 162 008, la cassette est portée, comme on l'a vu, par une poutre transversale prenant un appui coulissant sur les rails de guidage qui se déplacent verticalement sous l'action des vérins de réglage d'imbrication. Dans ce cas, le châssis de support des rouleaux est monté pivotant sur cette poutre coulissante mais l'axe de pivotement doit être décalé latéralement de façon que, dans la position retournée, l'ensemble des rouleaux soient placés à côté de la poutre coulissante afin d'en faciliter l'entretien. Ce mouvement de pivotement peut être commandé manuellement mais doit, cependant, être aidé par un vérin pneumatique qui équilibre le poids du châssis de support des rouleaux et le maintient en position retournée.

Après entretien, il faut ramener le châssis de support dans sa position de travail au dessous de la poutre coulissante et le verrouiller sur celle-ci.

Il apparaît donc que, dans toutes les dispositions connues, un opérateur doit intervenir manuellement sur la machine pour le retrait et le retournement des unités de flexion.

Or, dans de telles installations, qui, actuellement, fonctionnent, de préférence, en ligne continue, on s'efforce de ne pas arrêter le défilement de la bande et tout l'espace à proximité de celle-ci reste donc dangereux.

Cependant, depuis un certain temps, la réglementation devient de plus en plus sévère et, en particulier, une directive européenne impose maintenant d'utiliser les techniques les plus sûres afin d'éviter autant que possible les risques pour le personnel. Les constructeurs sont donc amenés, non seulement à imposer des consignes de sécurité, mais également à modifier leurs installations afin d'éviter de tels risques. Dans le cas, par exemple, d'une installation de planage, on peut envisager l'utilisation de capots de protection amovible venant se placer, du côté entretien, le long de la machine de planage, afin de permettre aux opérateurs de s'approcher de celle-ci en toute sécurité. On peut également prévoir des dispositifs commandant l'arrêt du défilement en cas de danger. Cependant, de tels dispositifs de protection gênent l'accès aux différents organes de la machine et on peut toujours craindre que, pour des manoeuvres qu'il ne juge pas dangereuses, un opérateur néglige de mettre en oeuvre les dispositifs et les procédures de sécurité prévus.

L'invention a donc pour objet d'éviter de tels inconvénients grâce à des perfectionnement aux dispositifs de planage à cassette démontable, permettant d'automatiser entièrement les opérations de retrait et de retournement de l'ensemble des rouleaux, en particulier de l'unité de flexion supérieure, de façon que les opérations manuelles d'entretien ou de remplacement s'effectuent seulement après retournement, à l'écart du bâti de la machine.

L'invention permet ainsi d'éviter autant que possible l'accès d'un opérateur à proximité de la machine, en particulier lorsque celle-ci reste en fonctionnement et que le défilement de la bande est poursuivi.

L'invention s'applique donc, d'une façon générale, à un dispositif de planage d'une bande métallique selon la revendication 1.

Dans un mode de réalisation préférentiel, les deux organes d'appui, respectivement externe et interne définissent un axe de pivotement autour duquel peut tourner en bloc le châssis de support de l'ensemble de rouleaux et l'organe en particulier de type moteur, de commande du pivotement est porté par le chariot de démontage et vient s'engager de façon amovible, dans la position de démontage de l'unité de flexion, sur une pièce de commande du pivotement, centrée sur ledit axe de pivotement et calée en rotation sur le châssis de support.

Avantageusement, l'organe moteur actionne une pièce dentée en forme de crémaillère déplaçable longitudinalement et sur laquelle vient engrener, dans la position de démontage de l'unité de flexion, un pignon à denture conjuguée, centré sur l'axe de pivotement du châssis de support des rouleaux et calé en rotation sur celui-ci.

Mais l'organe moteur peut aussi commander directement le pivotement du châssis de support des rouleaux par l'intermédiaire d'un moyen amovible d'accouplement.

Par exemple, l'organe moteur peut comporter un pignon denté ou une vis sans fin, entraîné en rotation autour de son axe par un moteur et sur lequel vient engrener, par déplacement parallèle à un plan d'engrènement, un pignon à denture conjuguée calé en rotation sur le châssis de support des rouleaux et centré sur l'axe de pivotement de celui-ci.

Selon une autre caractéristique préférentielle, le dispositif comporte un moyen amovible de prise en charge de l'unité de flexion, monté déplaçable sur le chariot de démontage, orthogonalement à l'axe de pivotement de l'ensemble des rouleaux, entre une position écartée permettant le déplacement vertical de l'unité de flexion à l'intérieur du bâti et une position d'engagement du moyen de prise en charge sur l'organe d'appui externe.

De façon particulièrement avantageuse, ce moyen amovible de prise en charge de l'unité de flexion est porté par un châssis auxiliaire monté déplaçable sur le chariot de démontage, orthogonalement à l'axe de pivotement de l'ensemble de rouleaux, entre une position écartée permettant le déplacement vertical de l'unité de flexion à l'intérieur du bâti et une position d'engagement du moyen de prise en charge sur l'organe d'appui externe du châssis de support des rouleaux.

Dans ce cas, l'organe moteur est monté sur ce châssis auxiliaire et vient s'engager de façon amovible sur une pièce de commande solidaire en rotation du châssis de support des rouleaux, dans la position de démontage de la cassette.

Dans le cas où la machine de planage comporte au moins deux paires d'unités de flexion, respectivement supérieure et inférieure, centrées sur au moins deux plans successifs de planage, la machine comprend au moins un chariot de démontage sur lequel sont montés au moins deux châssis auxiliaires centrés chacun sur un plan de planage, et portant chacun un moyen de prise en charge de l'unité de flexion supérieure correspondante, ainsi que des moyens de commande du pivotement de l'ensemble des rouleaux de l'unité de flexion.

Selon une autre caractéristique préférentielle, le moyen de prise en charge de l'extrémité avant d'une cassette et l'organe d'appui externe de celle-ci comportent deux pièces de formes conjuguées s'engageant l'une dans l'autre par déplacement orthogonal à l'axe du rouleau de travail, pour le centrage des moyens de commande du pivotement dans un plan d'engrènement avec le pignon conjugué calé sur le châssis de support des rouleaux.

Mais l'invention peut aussi s'appliquer à un autre type de dispositif de planage dans lequel le châssis de support de l'ensemble de rouleaux est porté par une poutre montée coulissante transversalement sur des rails déplaçables verticalement entre une position relevée et une position abaissée de planage, et sur laquelle prend appui le chariot de démontage pour le déplacement transversal de l'unité de flexion. Selon l'inventeur, cette poutre coulissante peut porter, alors un organe moteur autonome de commande du pivotement du châssis entre la position de travail des rouleaux et une position retournée.

En particulier, l'organe moteur autonome peut être un vérin commandé à distance, prenant appui dans un sens sur la poutre coulissante et dans l'autre sens sur une pièce solidaire en rotation du châssis de support de l'ensemble de rouleaux.

Mais l'organe moteur autonome de commande du pivotement peut aussi être monté sur le chariot de démontage et être relié par un moyen d'accouplement amovible avec une pièce de commande du pivotement du châssis, lorsque la poutre coulissante est prise en charge par le chariot de démontage.

Par ailleurs, selon une autre caractéristique préférentielle, le châssis de support des rouleaux de l'unité de flexion supérieure est monté rotatif autour d'un axe perpendiculaire à l'axe de défilement, sur deux tourillons opposés, respectivement un tourillon externe tournant dans un palier prenant appui de façon amovible sur le chariot de démontage et un tourillon interne tournant dans un palier prenant appui sur un chemin de guidage, le centre de gravité de l'ensemble de l'unité de flexion est placé sensiblement sur l'axe des deux tourillons de pivotement. Dans ces cas, le tourillon externe peut porter un pignon denté solidaire en rotation du châssis de support des rouleaux et sur lequel s'engage l'organe moteur de commande du pivotement dudit châssis dans la position de démontage de l'unité de flexion.

D'autres caractéristiques avantageuses de l'invention apparaîtront dans la description suivante d'un mode de réalisation particulier, donné à titre d'exemple et représenté sur les dessins annexés.

La figure 1 est une vue de côté d'une cage de planage munie d'un système de démontage des unités de flexion selon l'invention.

La figure 2 est une vue partielle montrant le démontage d'une unité de flexion supérieure, en coupe suivant la ligne A-A de la figure 1.

La machine de planage représentée, en vue de côté, sur la figure 1, est du type décrit dans le document EP-A-0 446 130 et comporte donc une cage de planage comprenant un bâti 1 ayant deux montants 10 écartés de part et d'autre d'un axe longitudinal de défilement de la bande à planer, parallèle au plan de la figure 1, entre lesquels sont placés plusieurs ensembles de planage ainsi que, le cas échéant, une unité de décambrage et un rouleau dit «correcteur de tuile».

Dans l'exemple représenté, la machine est équipée de deux ensembles de planage identiques E, E' comportant chacun deux unités de flexion placées de part et d'autre d'un plan P de défilement de la bande à planer, respectivement une unité de flexion supérieure 20, 20', placée au-dessus du plan de défilement P et une unité de flexion inférieure, placée au-dessous dudit plan et non représentée sur les dessins.

Chaque unité de flexion centrée sur un plan médian vertical Q, Q', peut être retirée de la cage, par déplacement transversal, en passant par une ouverture 11, 11' ménagée, au moins dans le montant 10 du bâti 1 placé du côté de démontage c'est-à-dire, normalement, du côté opérateur de la machine, à droite sur la figure 2.

Pour cela, selon une disposition analogue à celle du document EP-A-0 446 130, chaque unité de flexion forme une cassette 20 déplaçable en bloc, perpendiculairement à l'axe de défilement de la bande, et munie, à son extrémité avant, dans le sens de retrait, d'un organe d'appui externe 5 qui peut être pris en charge par un chariot de démontage 3 et, à son extrémité arrière, d'un organe d'appui interne 6 qui, pour le déplacement de la cassette 20 roule sur des rails de guidage 7 s'étendant transversalement entre les deux montants 10 de la cage. Chaque cassette 20 comporte un châssis 21 de support d'un ensemble de rouleaux de planage 22 comprenant, comme habituellement, un rouleau de travail, au moins deux rouleaux d'appui latéraux et, le cas échéant, trois rangées de galets d'appui.

Le châssis 21 de support des rouleaux s'étend transversalement à l'axe de défilement entre une extrémité avant, du côté opérateur, munie d'un organe d'appui externe 5 reposant sur le chariot de démontage 3 et une extrémité arrière, du côté opposé, munie d'un organe d'appui interne 6 reposant, par l'intermédiaire de galets de roulement 61, sur des rails de guidage 12, s'étendant transversalement entre les deux montants de la cage et prolongés légèrement à l'extérieur de celle-ci par une partie 12a permettant le retrait complet de la cassette 20.

Le chariot de démontage 3 est monté coulissant perpendiculairement à l'axe de défilement, sur des rails R fixés sur le massif de fondation et, par conséquent, perpendiculaires au plan de la figure 1, le déplacement du chariot 3 étant commandé par un vérin 13 s'étendant au-dessous du chariot 3 et dont la tige 13a est articulée sur une chape fixée à la partie inférieure du chariot 3.

Selon une disposition analogue à celle du document EP-A-0 446 130, le chariot de démontage 3 est équipé de moyens séparés de prise en charge des différentes unités de flexion afin de permettre le démontage d'une unité seule, ou bien d'un ensemble de planage complet avec une unité supérieure et une unité inférieure et comporte, à cet effet, un moyen de prise en charge amovible porté par un châssis auxiliaire 4 déplaçable verticalement par rapport au châssis principal du chariot de démontage 3, entre une position relevée de prise en charge et une position abaissée permettant les déplacements verticaux de l'unité de flexion 20 pour le réglage du planage.

Ainsi, dans le cas représenté sur la figure 1, d'une machine comportant deux ensembles de planage E, E', le chariot de démontage 3 comporte un châssis principal portant un chevalet 31 sur lequel sont montés coulissants verticalement deux châssis auxiliaires 4, 4' portant respectivement des moyens séparés de prise en charge de chacune des unités de flexion supérieures 20, 20' des deux ensembles E, E', pour le retrait de celle-ci à l'extérieur de la cage 1.

Dans l'exemple représenté, le chevalet 31 comporte une traverse horizontale et une plaque de support transversale 32 reliée par des montants 33 à la traverse 31 et sur laquelle sont fixées deux paires de glissières verticales 34 centrées sur les plans médians Q, Q' des deux unités de flexion 20, 20'.

Chaque châssis auxiliaire 4, 4' comporte une partie de guidage 41 montée coulissante verticalement sur une paire de glissières 34, et portant, à sa partie supérieure, une semelle horizontale 42 sur laquelle est monté un moyen de prise en charge 40 de l'unité de flexion 20.

La figure 1 montre, par un arraché partiel, le moyen de prise en charge 40 de l'unité de flexion 20' de l'ensemble de planage E' mais le châssis auxiliaire 4 correspondant à l'autre unité de flexion 20 est équipé de la même façon.

Ce moyen de prise en charge 40 est simplement constitué d'une pièce en forme de V ouvert vers le haut et fixée sur la semelle horizontale 42 du châssis auxiliaire.

Un vérin 34 dont le corps prend appui, par une articulation, sur la plaque de support 32 et dont la tige est articulée sur une chape fixée sur le châssis auxiliaire 4, peut commander le coulissement de ce dernier vers le haut, de façon à engager la pièce en V 40 sur une pièce 53 ayant un profil en V conjugué et munie, à sa partie inférieure, d'un trou dans lequel vient s'engager un téton 43 associé à la pièce en V 40 et centré sur le plan médian Q (Q') de l'unité de flexion.

Cette pièce de centrage 53 fait partie de l'organe d'appui externe 5 qui, dans l'exemple représenté, comporte un bout d'arbre 50 ménagé en saillie sur l'extrémité avant de la cassette 20.

Comme indiqué plus haut, dans sa position de travail à l'intérieur du bâti 1, l'unité de flexion 20 doit pouvoir se déplacer verticalement pour le réglage de l'imbrication et la cage 1 est munie, à cet effet, de vérins 14 comportant chacun un corps fixé sur la cage, par exemple sur une pièce 10a en forme de console fixée à la partie supérieure du montant 10 de la cage, et une tige 14a qui est reliée à l'unité de flexion 20 pour permettre le déplacement vertical de celle-ci dans les deux sens, respectivement vers le bas pour le réglage de l'imbrication au niveau souhaité et vers le haut pour ramener la cassette à son niveau de démontage.

Pour permettre son déplacement transversal, la cassette 20 doit donc être reliée de façon amovible aux tiges des vérins 14.

Comme indiqué plus haut, dans la disposition du document EP-A-0 446 130, les rails de guidage sont fixés sur les montants de la cage, à un niveau constant. La cassette est donc munie de moyens de fixation coulissants qui, par déplacement transversal, viennent s'engager sur les tiges des vérins munis, à cet effet, de parties conjuguées d'accrochage par translation. D'autre part, pour permettre les déplacements verticaux de la cassette, l'organe d'appui interne placé à l'extrémité arrière de celle-ci, est constitué de galets montés sur un bras pivotant contre l'action d'un ressort afin de permettre, par pivotement du bras, l'abaissement de la cassette en position de planage et son rappel, par les ressorts, en position haute de démontage. L'invention peut s'appliquer à une telle disposition.

Cependant, ce montage pivotant des galets de roulement arrière peut être évité si les rails de guidage peuvent se déplacer verticalement sous l'action des vérins de réglage de l'imbrication et, à titre d'exemple, la figure 2 montre une disposition de ce genre.

Dans ce cas, en effet, les deux rails de guidage sur lesquels roulent les galets 61 constituant l'organe d'appui interne 6, à l'extrémité arrière de la cassette 20, sont constitués par les côtés latéraux d'une plaque 12 sur laquelle prennent appui, directement, les vérins 14 de réglage de l'imbrication. Par exemple, la tige 14a de chaque vérin 14 peut être vissée sur une pièce de liaison 15 passant dans un orifice de la plaque 12 et serrée sur celle-ci par un contre-écrou, la plaque 12 pouvant ainsi se déplacer verticalement, vers le haut et vers le bas, sous l'action des deux vérins 14.

Dans ce cas, la cassette 20 repose sur la plaque de guidage 12, non seulement à son extrémité arrière, par les galets 61 de l'organe d'appui interne 6 mais également, à son extrémité avant, par des galets 51 montés rotatifs à l'extrémité de bras 51 fixés sur le châssis 21 de la cassette, ce dernier étant muni, à ses deux extrémités, de plaques de guidage lubrifiées 23a, 23b qui peuvent coulisser le long de glissières verticales 11 a ménagées sur chaque montant 10 de la cage, de chaque côté de l'ouverture 11 de passage de la cassette.

De façon connue, par ailleurs, pour faciliter l'entretien de l'unité de flexion supérieure, selon une disposition analogue à celle qui fait l'objet du document EP-0 446 130, le châssis 21 de support des rouleaux est monté pivotant autour d'un axe horizontal x', x, parallèle aux axes des rouleaux. Dans le mode de réalisation préférentiel présenté sur les figures, cet axe de pivotement est défini par les deux organes d'appui, respectivement externe 5 et interne 6 du châssis 21.

A cet effet, comme le montre la figure 2, le bout d'arbre 50 formant l'organe d'appui interne 5 constitue un tourillon monté rotatif autour de son axe x', x, sur un corps de palier logé dans la pièce en V 53 qui peut s'engager de façon amovible dans la pièce de prise en charge 40 du chariot de démontage 3, de la façon indiquée plus haut.

De même, à son extrémité arrière, le châssis 21 de support des rouleaux est monté pivotant autour de l'axe x'x sur un tourillon 60 centré sur le même axe horizontal x'x que le tourillon externe 50 et tournant dans un palier 63 porté par l'organe d'appui interne 6.

Ainsi, il est possible, après retrait de la cassette 20 à l'extérieur de la cage 1, de la faire pivoter autour de l'axe x'x afin de retourner l'ensemble des rouleaux 22 vers le haut, ce qui facilite leur entretien ou leur remplacement.

Après cette opération, la cassette 20 est ramenée à l'intérieur de la cage 1 par le chariot 3 en roulant sur les deux bords de la plaque 12.

La cassette est alors suspendue à cette plaque par les deux paires de galets, respectivement arrière 61 et avant 51, les plaques de guidage 23a, 23b étant centrées sur les glissières des deux montants 10 de la cage 1.

Par ailleurs, la face supérieure 20a de la cassette est munie de deux plots 24 qui viennent se centrer sur les axes des deux vérins 14 de déplacement vertical, l'épaisseur de ces plots 24 étant déterminée de façon à laisser, entre le plot 24 et l'extrémité inférieure de la pièce de liaison 15, un simple jeu nécessaire au coulissement transversal de la cassette sur les bords latéraux de la plaque de guidage 12.

La cassette 20 étant ainsi suspendue à la plaque 12, l'organe d'appui externe 5 peut être libéré par abaissement du châssis auxiliaire 4 du chariot de démontage 3.

Les vérins à double effet 14 peuvent alors commander les déplacements verticaux de la cassette 20, vers le bas pour le réglage de l'imbrication, en prenant appui sur les plots 24 et vers le haut pour le rappel en position haute au moyen de la plaque 12 sur laquelle prennent appui les galets 51, 61.

Pour le démontage de l'une ou l'autre des deux cassettes 20, 20', le châssis correspondant 4, 4' est relevé de façon que la pièce de prise en charge 40 s'engage sur la pièce conjuguée 41 de l'organe d'appui externe 5, en soulevant légèrement la cassette qui peut alors être retirée de la cage 1 au moyen du chariot de démontage 3, en roulant sur les galets 61 placés à son extrémité arrière.

Selon l'invention, chaque châssis auxiliaire 4, 4' porte des moyens 7 montés sur la semelle supérieure 42, pour la commande du pivotement de la cassette autour de l'axe x'x défini par les deux paliers, respectivement avant 53 et arrière 63.

Dans le mode de réalisation représenté sur les figures 1 et 2, le moyen 7 de commande du retournement de la cassette comporte une crémaillère horizontale 71 pouvant coulisser, perpendiculairement à l'axe x'x, sur une glissière 43, sous l'action d'un vérin 72 prenant appui, par une articulation, sur un prolongement horizontal de la semelle supérieure 42 du châssis auxiliaire 4.

Lorsque ce châssis auxiliaire 4 est relevé pour la prise en charge de l'organe d'appui externe 5, cette crémaillère 71 vient engrener sur un pignon denté 54 centré sur l'axe x'x et calé en rotation au bout du tourillon 50.

Ainsi, par coulissement de la crémaillère 71, le vérin 72 peut commander le pivotement de 180° du châssis 21 de support des rouleaux 22 qui se trouvent alors tournés vers le haut, dans la position représentée, sur la figure 1, pour la cassette 20 centrée sur le plan vertical Q, les galets arrière 61 de l'organe d'appui interne 6 restant en appui sur la plaque de guidage 12.

Avantageusement, l'axe de rotation x'x sur lequel sont centrés les deux patins 55, 63, passe par le centre de gravité de l'ensemble du châssis 21 de support des rouleaux, qui est ainsi équilibré de telle sorte que le pivotement ne demande qu'un couple relativement faible.

Selon une autre caractéristique essentielle de l'invention, les vérins 72 de commande du pivotement de la cassette, de même que les vérins 34 de manoeuvre des châssis auxiliaires 4, 4' ainsi que le vérin 13 de manoeuvre du chariot de démontage 3 peuvent être commandés à distance. Ainsi, toutes les opérations de démontage d'une cassette et de retournement de celle-ci peuvent être réalisées en toute sécurité, par un organe moteur autonome, commandé à distance, sans aucune intervention de personnel à proximité de la machine. De plus, la durée de l'intervention peut être limitée au temps simplement nécessaire pour une vérification de l'état des rouleaux 22, leur nettoyage ou leur remplacement, ou bien pour la fixation d'élingues permettant le transfert de l'unité de flexion vers un atelier au moyen d'un engin de levage.

Bien entendu, l'invention ne se limite pas aux détails du mode de réalisation qui vient d'être décrit à titre de simple exemple mais englobe également les variantes utilisant des moyens équivalents.

Ainsi, la crémaillère 71 commandée par le vérin 72 pourrait être remplacée par une vis formant une crémaillère hélicoïdale venant s'engager, par déplacement vertical du châssis 4, sur un pignon à denture hélicoïdale conjuguée calé sur le tourillon 50, cette vis étant entraînée en rotation autour de son axe par un moteur porté par la semelle 42.

Mais le pivotement du châssis 21 de support des rouleaux peut aussi être commandé directement par un organe moteur associé à un moyen amovible d'accouplement.

Par exemple, on pourrait placer sur le châssis auxiliaire 4 un moteur tournant autour d'un axe parallèle à l'axe x'x de pivotement de la cassette et monté coulissant axialement sur la semelle 42 du châssis 4, ce moteur pouvant entraîner un pignon qui vient s'engager sur le pignon 54 à denture conjuguée par déplacement axial, parallèlement au plan d'engrènement. Le moteur pourrait aussi être centré directement sur l'axe de pivotement x'x et relié au tourillon 50 par un système à rainures et cannelures ou par tout autre système d'accouplement amovible.

Par ailleurs, dans le mode de réalisation préférentiel décrit ci-dessus à titre d'exemple, les rails de guidage transversal permettant le retrait de la cassette se déplacent verticalement avec celle-ci sous l'action des vérins de réglage de l'imbrication.

Mais l'invention peut aussi s'appliquer aux autres dispositions connues, décrites, par exemple, dans les documents EP-0 446 130 ou JP-10-34236, dans lesquels la cassette vient reposer, en position de retrait, sur des rails fixés à un niveau constant sur les deux montants du bâti.

Dans le cas, en effet, du document EP-0 446 130, l'organe moteur de commande du pivotement de la cassette pourrait être monté sur le châssis auxiliaire déplaçable verticalement sur le chariot de démontage et portant le moyen amovible de prise en charge qui vient s'engager sur le tourillon formant l'organe d'appui externe du châssis dans la position haute de celui-ci, au niveau des rails de démontage.

De même, dans la disposition du document JP-10-34236, le pignon monté sur le tourillon formant l'organe d'appui externe du châssis de support des rouleaux pourrait venir s'engager, dans la position basse du châssis, sur un moyen de commande conjugué, entraîné par un organe moteur monté sur le châssis de démontage.

Par ailleurs, il est avantageux de retourner l'ensemble de la cassette en la faisant tourner sur deux tourillons alignés, respectivement avant 50 et arrière 60 définissant un axe de pivotement x'x passant, sensiblement, par le centre de gravité de l'ensemble du châssis 21 de support des rouleaux mais l'axe de pivotement pourrait aussi être décalé.

Par exemple, l'invention peut aussi s'appliquer à une disposition du type décrit dans le document EP-A-1 162 008, dans laquelle les deux organes d'appui externe 5 et interne 6 sont ménagés aux extrémités d'une poutre transversale sur laquelle est monté pivotant le châssis de support des rouleaux, ce dernier étant alors monté pivotant sur deux tourillons tournant dans des paliers écartés montés aux deux extrémités de cette poutre. Dans ce cas, le pivotement du châssis de support des rouleaux pourrait encore être commandé par un organe moteur monté sur ladite poutre transversale. Par exemple, le vérin prévu dans le document EP-A-1 162 008 pour équilibrer le poids du châssis de support des rouleaux pourrait commander la rotation de celui-ci.

Cependant, pour éviter de placer des circuits de commande hydrauliques sur cette poutre coulissante qui vient se placer, en position de travail, à l'intérieur du bâti, l'organe moteur de commande du pivotement pourrait ainsi être monté sur le chariot de démontage et actionner un moyen d'accouplement amovible venant engrener, dans la position de démontage, avec une pièce de commande centrée sur l'axe de pivotement du châssis et calée en rotation sur celui-ci.

## Revendications

1. Dispositif de planage d'une bande métallique défilant suivant un axe longitudinal, comportant, à l'intérieur d'un bâti de support (1) ayant deux montants (10) écartés de part et d'autre de l'axe de défilement de la bande, au moins un ensemble de planage comportant deux unités de flexion disposées respectivement au-dessus et en-dessous d'un plan (P) de défilement de la bande, respectivement une unité de flexion supérieure (20) et une unité de flexion inférieure, au moins l'unité de flexion supérieure formant une cassette démontable (20) comportant un ensemble de rouleaux (22), respectivement un rouleau de travail (22a) et des rouleaux de soutien (22b), montés rotatifs autour d'axes perpendiculaires à l'axe de défilement, sur un châssis de support (21) s'étendant transversalement entre les deux montants (10) du bâti (1), ce dernier portant des moyens comprenant deux vérins (14) de commande du déplacement vertical de l'unité de flexion (20) entre une position relevée au-dessus du plan (P) de défilement de la bande et une position abaissée de planage dite d'imbrication, et des moyens (3) de démontage, au moins de l'unité de flexion supérieure (20), par déplacement transversal entre sa position de travail à l'intérieur du bâti (1) et une position d'entretien écartée à l'extérieur du bâti (1) sur un côté d'entretien, comportant un chariot de démontage (3) déplaçable transversalement à l'axe de défilement et sur lequel peut prendre appui, l'unité de flexion (20), par l'intermédiaire d'un organe d'appui externe (5) placé vers le côté entretien, ladite unité de flexion (20) étant portée, du côté opposé à son extrémité arrière, par un organe d'appui interne (6) prenant appui sur un chemin de guidage (12) comprenant deux rails de guidage s'étendant transversalement entre les deux montants (10) du bâti (1), le châssis (21) de support de l'ensemble de rouleaux (22) pouvant pivoter autour d'un axe (x',x) parallèle aux axes de rouleaux, dans la position d'entretien, entre la position de travail pour laquelle les rouleaux sont tournés vers le bas et une position retournée pour laquelle les rouleaux sont tournés vers le haut, le pivotement du châssis (21) de support de l'ensemble de rouleaux (22) étant commandé par un organe autonome (7) déplaçable transversalement avec le chariot de démontage (3) et coopérant avec un moyen conjugué (54) solidaire en rotation du châssis (21) de support des rouleaux et centré sur l'axe (x'x) de pivotement de celui-ci, ledit organe autonome (7) pouvant être commandé à distance après mise en place de l'unité de flexion (20) dans sa position d'entretien **caractérisé par le fait que**
les deux rails de guidage sur lesquels roulent des galets (61) constituant l'organe d'appui interne (6), à l'extrémité arrière de la cassette (20), sont constitués par des côtés latéraux d'une plaque (12) sur laquelle prennent appui, directement, des vérins (14) en réglage d'imbrication,
- la plaque (12) pouvant ainsi se déplacer verticalement, vers le haut et vers le bas, sous l'action des deux vérins (14),
- une face supérieure (20a) de la cassette est munie des deux plots (24) qui viennent se centrer sur les axes des deux vérins (14) de déplacement vertical,
- l'épaisseur des plots (24) étant déterminée de façon à laisser un simple jeu nécessaire au coulissement transversal de la cassette sur les bords latéraux de la plaque (12),
- de manière à ce que les vérins présentent un double effet (14) en commandant les déplacements verticaux de la cassette 20, vers le bas pour le réglage de l'imbrication, en r prenant appui sur des plots 24 et vers la haut pour le rappel en position haute au moyen de la plaque 12 sur laquelle prennent appui les galets

2. Dispositif de planage selon la revendication 1, **caractérisé par** la fait que les deux organes d'appui, respectivement externe (S) et interne (6) définissent un axe de pivotement (x'x) autour duquel peut tourner en bloc le châssis (21) de support de l'ensemble de rouleaux (22) et que l'organe, en particulier de type moteur (7), de commande du pivotement est porté par le chariot de démontage (3) et vient s'engager de façon amovible, dans la position de démontage de l'unité de flexion (20), sur une pièce (S4) de commande du pivotement, centrée sur ledit axe de pivotement (x'x) et calée en rotation sur le châssis de support (21).

3. Dispositif de planage selon la revendication 2, **caractérisé par le fait que** l'organe moteur (7) actionne une pièce dentée (71) en forme de crémaillère déplaçable longitudinalement et sur laquelle vient engrener, dans la position de démontage de l'unité de flexion (20), un pignon (S4) à denture conjuguée, centré sur l'axe (x'x) de pivotement du châssis (21) de support des rouleaux et calé en rotation sur celui-ci.

4. Dispositif de planage selon la revendication 2, **caractérisé par le fait que** l'organe moteur (7) commande directement le pivotement du châssis (21) de support des rouleaux par l'intermédiaire d'un moyen amovible d'accouplement.

5. Dispositif de planage selon la revendication 4, **caractérisé par le fait que** l'organe moteur (7) comporte un pignon denté entraîné en rotation autour de son axe par un moteur et sur lequel vient engrener, par déplacement parallèle à un plan d'engrènement, un pignon à denture conjuguée calé en rotation sur le châssis (21) de support des rouleaux et centré sur l'axe de pivotement (x'x) de celui-ci.

6. Dispositif de planage selon la revendication 4, **caractérisé par le fait que** l'organe moteur (7) comporte une vis sans fin entraînée en rotation autour de son axe par un moteur et sur lequel vient engrener, par déplacement parallèle à un plan d'engrènement, un pignon à denture conjuguée calé en rotation sur le châssis de support des rouleaux et centré sur l'axe de pivotement (x'x) de celui-ci.

7. Dispositif de planage selon l'une des revendications 2 à 6, **caractérisé en ce qu'**il comporte un moyen amovible (40) de prise en charge de l'unité de flexion (20), monté déplaçable sur le chariot de démontage (3), orthogonalement à l'axe (x'x) de pivotement de l'ensemble des rouleaux, entre une position écartée permettant le déplacement vertical de l'unité de flexion (20) à l'intérieur du bâti et une position d'engagement du moyen de prise en charge (40) sur l'organe d'appui externe (S).

8. Dispositif de planage selon la revendication 7, **caractérisé par le fait que** le moyen amovible (40) de prise en charge de l'unité de flexion (20) est porté par un châssis auxiliaire (4) monté déplaçable sur le chariot de démontage (3), orthogonalement à l'axe (x'x) de pivotement de l'ensemble de rouleaux, entre une position écartée permettant le déplacement vertical de l'unité de flexion (20) à l'intérieur du bâti et une position d'engagement du moyen de prise en charge (40) sur l'organe d'appui externe (5) du châssis (21) de support des rouleaux (22).

9. Dispositif de planage selon la revendication 8, **caractérisée par le fait que** l'organe moteur (7) est monté sur le châssis auxiliaire (4) et vient s'engager de façon amovible sur une pièce de commande (54) solidaire en rotation du châssis (21) de support des rouleaux, dans la position de démontage de la cassette (20).

10. Dispositif de planage selon la revendication 9, **caractérisé par le fait que** l'organe moteur (7) comporte un vérin (72) actionnant une crémaillère (71) montée coulissante, sur le châssis auxiliaire (4), perpendiculairement à l'axe de pivotement (x'x) et sur laquelle vient engrener, par déplacement du châssis auxiliaire (4), un pignon à denture conjuguée (54) centré sur l'axe de pivotement (x'x) et calé en rotation sur le châssis (21) de support des rouleaux.

11. Dispositif de planage selon l'une des revendications 8 à 10, comportant au moins deux paires d'unités de flexion (20, 20'), respectivement supérieure et inférieure, centrées sur au moins deux plans successifs (Q, Q') de planage écartés l'un de l'autre dans le sens de défilement de la bande, **caractérisé par le fait qu'**il comprend au moins un chariot de démontage (3) sur lequel sont montés au moins deux châssis auxiliaires (4, 4') centrés chacun sur un plan de planage (Q, Q'), et portant chacun un moyen (40) de prise en charge de l'unité de flexion supérieure (20) correspondante, ainsi que des moyens (7) de commande du pivotement de l'ensemble des rouleaux.

12. Dispositif de planage selon l'une des revendications 7 à 11, **caractérisée par le fait que** le moyen de prise en charge (40) et l'organe d'appui externe (5) de la cassette (20) comportent deux pièces de formes conjuguées (40, 53) s'engageant l'une dans l'autre par déplacement orthogonal à l'axe du rouleau de travail, pour le centrage des moyens de commande de pivotement dans un plan d'engrènement l'une desdites pièces conjuguées (40,53) portant un moyen (43) de solidarisation axiale avec le chariot (3) pour le déplacement de la cassette.

13. Dispositif de planage selon la revendication 1, dans lequel le châssis (21) de support de l'ensemble de rouleaux (22) est porté par une poutre montée coulissante transversalement sur des rails déplaçables verticalement entre une position relevée et une position abaissée de planage, et sur laquelle prend appui le chariot de démontage pour le déplacement transversal de l'unité de flexion (20), **caractérisé par le fait que** l'organe moteur autonome (7) de commande du pivotement est porté par la poutre coulissante.

14. Dispositif de planage selon la revendication 13, **caractérisé en ce que** l'organe moteur autonome (7) est un vérin commandé à distance, prenant appui dans un sens sur la poutre coulissante et dans l'autre sens sur une pièce solidaire en rotation du châssis (21) de support de l'ensemble de rouleaux (22).

15. Dispositif de planage selon la revendication 1, dans lequel le châssis (21) de support de l'ensemble de rouleaux (22) est porté par une poutre montée coulissante transversalement sur des rails déplaçables verticalement entre une position relevée et une position abaissée de planage, et sur laquelle prend appui le chariot de démontage pour le déplacement transversal de l'unité de flexion (20), **caractérisé par le fait que** l'organe, en particulier de type moteur, autonome (7) de commande du pivotement est porté par le châssis de démontage et est relié par un moyen d'accouplement amovible avec une pièce de commande centrée sur l'axe de pivotement du châssis de support des rouleaux et calée en rotation avec celui-ci.

16. Dispositif de planage selon l'une des revendications précédentes, **caractérisé par le fait que** le châssis (21) de support des rouleaux de l'unité de flexion supérieure (20) est monté rotatif autour d'un axe (x'x) perpendiculaire à l'axe de défilement, sur deux tourillons opposés (50, 60), respectivement un tourillon externe (50) tournant dans un palier (55) prenant appui de façon amovible sur le chariot de démontage (3) et un tourillon interne (60) tournant dans un palier (63) prenant appui sur un chemin de guidage (12), que le centre de gravité de l'ensemble de l'unité de flexion (20) est placé sensiblement sur l'axe (x'x) des deux tourillons de pivotement (50, 60) et que le tourillon externe (50) porte un pignon denté (54) solidaire en rotation du châssis (21) de support des rouleaux et sur lequel s'engage l'organe, en particulier de type moteur (7), de commande du pivotement dudit châssis (21) dans ta position de démontage de l'unité de flexion (20).

## Claims

1. Flattening device for a metal strip travelling along a longitudinal axis, comprising, inside a support framework (1) having two uprights (10) apart on either side from the strip travel axis, at least a flattening set comprising two bending units disposed respectively above and below a plane (P) of travel of the strip, respectively an upper bending unit (20) and a lower bending unit, at least the upper bending unit forming a removable cassette (20) comprising a set of rolls (22), respectively a work roll (22a) and support rolls (22b), assembled rotating around axes perpendicular to the travel axis, on a support frame (21) extending transversally between the two uprights (10) of the framework (1), said framework carrying means comprising two control cylinders (14) of the vertical moving of the bending unit (20) between an up position above the strip travel plane (P) and a down position of so-called interlock for the flattening, and removal means (3), at least of the upper bending unit (20), by transversal moving between its work position inside the framework (1) and an apart maintenance position outside the framework (1) on a maintenance side, comprising a removal truck (3) displaceable transversally to the travel axis and on which can rest the bending unit (20), through an external rest unit (5) placed towards the maintenance side, said bending unit (20) being carried, on the side opposite its back end, by an internal rest unit (6) resting on a guiding lane (12) comprising two guiding rails extending transversally between the two uprights (10) of the framework (1), the support frame (21) of the rolls set (22) being able to revolve around an axis (x'x) parallel to the rolls axes, in the maintenance position, between the work position for which the rolls are turned downwards and a turned around position for which the rolls are turned upwards, the swivelling of the support frame (21) of the rolls set (22) being controlled by an autonomous unit (7) displaceable transversally with the removal truck (3) and cooperating with a mating means (54) interdependent in rotation with the rolls support frame (21) and centred around the swivelling axis (x'x) of said support frame, said autonomous unit (7) being able to be remotely controlled after setting the bending unit (20) in its maintenance position **characterized by** the fact that
- the two guiding rails on which are rolling guide rollers (61) forming the internal rest unit (6), at the back end of the cassette (20), are made up of lateral sides of a plate (12) on which are resting, directly, cylinders (14) adjusting the interlock,
- the plate (12) being thus able to move vertically, upwards and downwards, under the action of the two cylinders (14),
- an upper face (20a) of the cassette is supplied with two support studs (24) that are coming to centre themselves around the axes of the two vertical moving cylinders (14),
- the support studs (24) thickness being determined in order to leave a simple clearance required for the transversal sliding motion of the cassette on the lateral edges of the plate (12),
- so the cylinders (14) present a double effect by controlling the vertical movings of the cassette (20), downwards for the adjustment of the interlock, by resting on support studs (24) and upwards for the return in up position by means of the plate (12) on which are resting the guide rollers.

2. Flattening device according to claim 1, **characterized by** the fact that two rest units, respectively external (5) and internal (6) define a swivelling axis (x'x) around which can turn as a whole the support frame (21) of the rolls set (22) and that the unit, in particular the driving type one (7), of swivelling control is carried by the removal truck (3) and is coming to fit in a removable way, in the removal position of the bending unit (20), on a piece (54) of swivelling control, centred around said swivelling axis (x'x) and locked in rotation on the support frame (21).

3. Flattening device according to claim 2, **characterized by** the fact that the driving unit (7) operates a toothed piece (71) in the shape of a rack longitudinally displaceable and on which is coming to mesh, in the removal position of the bending unit (20), a mating toothed pinion (54), centred around the swivelling axis (x'x) of the rolls support frame (21) and locked in rotation on said frame.

4. Flattening device according to claim 2, **characterized by** the fact that the driving unit (7) directly controls the swivelling of the rolls support frame (21) through a removable coupling means.

5. Flattening device according to claim 4, **characterized by** the fact that the driving unit (7) comprises a toothed pinion driven in rotation around its axis by a motor and on which is coming to mesh, by moving parallel to a gear mesh plane, a mating toothed pinion locked in rotation on the rolls support frame (21) and centred around the swivelling axis (x'x) of said frame.

6. Flattening device according to claim 4, **characterized by** the fact that the driving unit (7) comprises a worm driven in rotation around its axis by a motor and on which is coming to mesh, by moving parallel to a gear mesh plane, a mating toothed pinion locked in rotation on the rolls support frame and centred around the swivelling axis (x'x) of said frame.

7. Flattening device according to anyone of claims 2 to 6, **characterized in that** it comprises a removable means (40) in charge of managing the bending unit (20), assembled displaceable on the removal truck (3), orthogonally to the swivelling axis (x'x) of the rolls set, between an apart position allowing the vertical moving of the bending unit (20) inside the framework and an interlock position of the management means (40) on the external rest unit (5).

8. Flattening device according to claim 7, **characterized by** the fact that the removable means (40) in charge of managing the bending unit (20) is carried by an auxiliary frame (4) assembled displaceable on the removal truck (3), orthogonally to the swivelling axis (x'x) of the rolls set, between an apart position allowing the vertical moving of the bending unit (20) inside the framework and an interlock position of the management means (40) on the external rest unit (5) of the support frame (21) of the rolls (22).

9. Flattening device according to claim 8, **characterized by** the fact that the driving unit (7) is assembled on the auxiliary frame (4) and is coming to mesh in a removable way on a control piece (54) interdependent in rotation with the rolls support frame (21), in the removal position of the cassette (20).

10. Flattening device according to claim 9, **characterized by** the fact that the driving unit (7) comprises a cylinder (72) operating a rack (71) assembled sliding, on the auxiliary frame (4), perpendicularly to the swivelling axis (x'x) and on which is coming to mesh, by moving of the auxiliary frame (4), a mating toothed pinion (54) centred around the swivelling axis (x'x) and locked in rotation on the rolls support frame (21).

11. Flattening device according to anyone of claims 8 to 10, comprising at least two pairs of bending units (20, 20'), respectively upper and lower, centred around at least two successive flattening planes (Q, Q') apart from each other in the strip travel direction, **characterized by** the fact that it comprises at least a removal truck (3) on which are assembled at least two auxiliary frames (4, 4') each centred around a flattening plane (Q, Q'), and each carrying a means (40) in charge of managing the corresponding upper bending unit (20), as well as control means (7) of the rolls set swivelling.

12. Flattening device according to anyone of claims 7 to 11, **characterized by** the fact that the managing means (40) and the external rest unit (5) of the cassette (20) comprise two pieces of mating shapes (40, 53) fitting into each other by moving orthogonal to the work roll axis, for the centring of the swivelling control means around a gear mesh plane, one of said mating pieces (40, 53) carrying an axial interlocking means with the truck (3) for the moving of the cassette.

13. Flattening device according to claim 1, wherein the support frame (21) of the rolls set (22) is carried by a girder assembled sliding transversally on vertically displaceable rails between an up position and a down position of flattening, and on which is resting the removal truck for the transversal moving of the bending unit (20), **characterized by** the fact that the autonomous driving unit (7) of swivelling control is carried by the sliding girder.

14. Flattening device according to claim 13, **characterized in that** the autonomous driving unit (7) is a remotely controlled cylinder, resting in one direction on the sliding girder and in the other direction on a piece interdependent in rotation with the support frame (21) of the rolls set (22).

15. Flattening device according to claim 1, wherein the support frame (21) of the rolls set (22) is carried by a girder assembled sliding transversally on vertically displaceable rails between an up position and a down position of flattening, and on which is resting the removal truck for the transversal moving of the bending unit (20), **characterized by** the fact that the autonomous unit (7), in particular the driving type one, of swivelling control is carried by the removal truck and is linked by a removable coupling means with a control piece centred around the swivelling axis of the rolls support frame and locked in rotation with said frame.

16. Flattening device according to anyone of previous claims, **characterized by** the fact that the support frame (21) of the rolls of the upper bending unit (20) is assembled rotating around an axis (x'x) perpendicular to the travel axis, on two opposite trunnions (50, 60), respectively an external trunnion (50) spinning in a bearing (55) resting in a removable way on the removal truck (3) and an internal trunnion (60) spinning in a bearing (63) resting on a guiding lane (12), that the centre of gravity of the set of the bending unit (20) is placed approximately on the axis (x'x) of the two swivelling trunnions (50, 60) and that the external trunnion (50) carries a toothed pinion (54) interdependent in rotation with the rolls support frame (21) and on which meshes the unit (7), in particular the driving type one, of swivelling control of said frame (21) in the removal position of the bending unit (20).

## Patentansprüche

1. Vorrichtung zum Richten eines entlang einer Längsachse durchlaufenden Metallbandes, die innerhalb eines Traggestells (1) mit zwei beiderseits der Bandlaufachse beabstandeten Ständern (10) mindestens eine Richtanordnung mit zwei Biegeeinheiten umfasst, die oberhalb und unterhalb einer Bandlaufebene (P) angeordnet sind, und zwar einer oberen Biegeeinheit (20) und einer unteren Biegeeinheit, wobei mindestens die obere Biegeeinheit eine ausbaubare Kassette (20) bildet, die eine Walzenanordnung (22) umfasst, und zwar eine Richtwalze (22a) und Stützwalzen (22b), die drehbar um senkrecht zur Bandlaufachse verlaufende Achsen auf einem Tragrahmen (21) montiert sind, der quer zwischen den beiden Ständern (10) des Gestells (1) verläuft, wobei dieses Gestell Mittel trägt, die zwei Zylinder (14) zum Steuern der vertikalen Bewegung der Biegeeinheit (20) zwischen einer angehobenen Position oberhalb der Bandlaufebene (P) und einer abgesenkten Richtposition, der so genannten Zustellposition, umfassen und Mittel (3) zum Ausbauen von mindestens der oberen Biegeeinheit (20) durch Bewegen in Querrichtung zwischen ihrer Arbeitsposition innerhalb des Gestells (1) und einer außerhalb des Gestells (1) auf einer Wartungsseite beabstandeten Wartungsposition, umfassend einen Ausbauwagen (3), der quer zur Bandlaufachse verschiebbar ist und auf dem über ein äußeres, zur Wartungsseite hin angeordnetes Auflageorgan (5) die Biegeeinheit (20) aufliegen kann, wobei diese Biegeeinheit (20) auf der ihrem hinteren Ende gegenüberliegenden Seite von einem inneren Auflageorgan (6) getragen wird, das auf einer Führungsbahn (12) aufliegt, die zwei Führschienen umfasst, welche sich quer zwischen den beiden Ständern (10) des Gestells (1) erstrecken, wobei der Tragrahmen (21) der Walzenanordnung (22) in der Wartungsposition um eine parallel zur Walzenachse verlaufende Achse (x',x) zwischen der Arbeitsposition, in der die Walzen nach unten gerichtet sind, und einer gewendeten Position, in der die Walzen nach oben gerichtet sind, schwenken kann, wobei das Schwenken des Tragrahmens (21) der Walzenanordnung (22) von einem autonomen Organ (7) gesteuert wird, das quer mit dem Ausbauwagen (3) verschiebbar ist und mit einem konjugiert ausgebildeten Mittel (54) zusammenwirkt, welches drehfest mit dem Tragrahmen (21) der Walzen verbunden ist und auf dessen Schwenkachse (x'x) zentriert ist, wobei das autonome Organ (7) nach dem Versetzen der Biegeeinheit (20) in ihre Wartungsposition ferngesteuert werden kann, **dadurch gekennzeichnet, dass** die beiden Führungsschienen, auf denen Rollen (61) laufen, die das interne Auflageorgan (6) am hinteren Ende der Kassette (20) darstellen, aus den Seitenflächen einer Platte (12) bestehen, auf der direkt Zylinder (14) zum Einstellen der Walzenzustellung aufliegen,
- dass sich die Platte (12) unter der Wirkung der beiden Zylinder (14) vertikal nach oben und nach unten bewegen kann,
- dass eine Oberseite (20a) der Kassette mit zwei Klötzen (24) versehen ist, die sich auf die Achsen der beiden Zylinder (14) für die vertikale Bewegung zentrieren,
- dass die Dicke der Klötze (24) so bestimmt wird, dass ein einfaches Spiel bleibt, das für die Querverschiebung der Kassette an den Seitenkanten der Platte (12) erforderlich ist,
- so dass die Zylinder (14) zweifach wirken, indem sie die vertikalen Bewegungen der Kassette (20) steuern, und zwar nach unten zum Einstellen der Walzenzustellung, wobei sie auf den Klötzen (24) zur Anlage kommen, und nach oben zum Wiederanheben mit Hilfe der Platte (12), auf der die Rollen aufliegen.

2. Vorrichtung zum Richten nach Anspruch 1, **dadurch gekennzeichnet, dass** die beiden Auflageorgane, und zwar das äußere Auflageorgan (S) und das innere Auflageorgan (6), eine Schwenkachse (x'x) begrenzen, um die der Tragrahmen (21) der Walzenanordnung (22) als Ganzes schwenken kann, und dass das Organ zur Steuerung des Schwenkens, insbesondere ein motorisches (7), vom Ausbauwagen (3) getragen wird und in der Demontageposition der Biegeeinheit (20) lösbar in ein Teil (S4) zum Steuern des Schwenkens greift, das auf diese Schwenkachse (x'x) zentriert ist und drehfest am Tragrahmen (21) angeordnet ist.

3. Vorrichtung zum Richten nach Anspruch 2, **dadurch gekennzeichnet, dass** das Antriebsorgan (7) ein gezahntes Teil (71) in Form einer in Längsrichtung beweglichen Zahnstange betätigt, in die in der Demontageposition der Biegeeinheit (20) ein Zahnrad (S4) mit konjugiert ausgebildeter Verzahnung greift, das auf die Schwenkachse (x'x) des Tragrahmens (21) der Walzen zentriert ist und drehfest an diesem angeordnet ist.

4. Vorrichtung zum Richten nach Anspruch 2, **dadurch gekennzeichnet, dass** das Antriebsorgan (7) das Schwenken des Tragrahmens (21) der Walzen direkt über ein lösbares Kupplungsmittel steuert.

5. Vorrichtung zum Richten nach Anspruch 4, **dadurch gekennzeichnet, dass** das Antriebsorgan (7) ein Zahnrad umfasst, das um seine Achse von einem Motor drehangetrieben wird und in das durch Bewegen parallel zu einer Eingriffsebene ein Zahnrad mit konjugiert ausgebildeter Verzahnung greift, das drehfest am Tragrahmen (21) der Walzen angeordnet und auf dessen Schwenkachse (x'x) zentriert ist.

6. Vorrichtung zum Richten nach Anspruch 4, **dadurch gekennzeichnet, dass** das Antriebsorgan (7) eine Schnecke umfasst, die um ihre Achse von einem Motor drehangetrieben wird und in die durch Bewegen parallel zu einer Eingriffsebene ein Zahnrad mit konjugiert ausgebildeter Verzahnung greift, das drehfest am Tragrahmen der Walzen angeordnet und auf dessen Schwenkachse (x'x) zentriert ist.

7. Vorrichtung zum Richten nach einem der Ansprüche 2 bis 6, **dadurch gekennzeichnet, dass** sie ein lösbares Mittel (40) zur Aufnahme der Biegeeinheit (20) umfasst, das senkrecht zur Schwenkachse (x'x) der Walzenanordnung zwischen einer beabstandeten Position, die das vertikale Bewegen der Biegeeinheit (20) innerhalb des Gestells ermöglicht, und einer Eingriffsposition des Aufnahmemittels (40) am äußeren Auflageorgan (S) verschiebbar am Ausbauwagen (3) angebracht ist.

8. Vorrichtung zum Richten nach Anspruch 7, **dadurch gekennzeichnet, dass** das lösbare Mittel (40) zur Aufnahme der Biegeeinheit (20) von einem Hilfsrahmen (4) getragen wird, der senkrecht zur Schwenkachse (x'x) der Walzenanordnung zwischen einer beabstandeten Position, die das vertikale Bewegen der Biegeeinheit (20) innerhalb des Gestells ermöglicht, und einer Eingriffsposition des Aufnahmemittels (40) am äußeren Auflageorgan (5) des Tragrahmens (21) der Walzen (22) verschiebbar am Ausbauwagen (3) angebracht ist.

9. Vorrichtung zum Richten nach Anspruch 8, **dadurch gekennzeichnet, dass** das Antriebsorgan (7) am Hilfsrahmen (4) angebracht ist und in der Demontageposition der Kassette (20) lösbar in ein Steuerteil (54) greift, das drehfest am Tragrahmen (21) der Walzen angeordnet ist.

10. Vorrichtung zum Richten nach Anspruch 9, **dadurch gekennzeichnet, dass** das Antriebsorgan (7) einen Zylinder (72) umfasst, der eine Zahnstange (71) betätigt, die senkrecht zur Schwenkachse (x'x) verschiebbar am Hilfsrahmen (4) angeordnet ist und in die durch Bewegen des Hilfsrahmens (4) ein Zahnrad mit konjugiert ausgebildeter Verzahnung (54) greift, das auf die Schwenkachse (x'x) zentriert und drehfest am Tragrahmen (21) der Walzen angeordnet ist.

11. Vorrichtung zum Richten nach einem der Ansprüche 8 bis 10 mit mindestens zwei Paar Biegeeinheiten (20, 20'), und zwar obere und untere, die auf mindestens zwei aufeinander folgende Richtebenen (Q, Q') zentriert sind, welche in Bandlaufrichtung voneinander beabstandet sind, **dadurch gekennzeichnet, dass** sie mindestens einen Ausbauwagen (3) umfasst, auf dem mindestens zwei Hilfsrahmen (4, 4') angebracht sind, von denen jeder auf eine Richtebene (Q, Q') zentriert ist und von denen jeder ein Mittel (40) zur Aufnahme der entsprechenden oberen Biegeeinheit (20) sowie Mittel (7) zur Steuerung des Schwenkens der Walzenanordnung trägt.

12. Vorrichtung zum Richten nach einem der Ansprüche 7 bis 11, **dadurch gekennzeichnet, dass** das Aufnahmemittel (40) und das äußere Auflageorgan (5) der Kassette (20) zwei Teile mit konjugiert ausgebildeten Formen (40, 53) umfassen, die durch Bewegen senkrecht zur Achse der Richtwalze zum Zentrieren der Mittel zum Steuern des Schwenkens in einer Eingriffsebene ineinander greifen, wobei eines der konjugiert ausgebildeten Teile (40, 53) ein Mittel (43) zur axialen Verbindung mit dem Wagen (3) zum Bewegen der Kassette trägt.

13. Vorrichtung zum Richten nach Anspruch 1, bei der der Tragrahmen (21) der Walzenanordnung von einem Träger getragen wird, welcher in Querrichtung verschiebbar auf Schienen angebracht ist, die vertikal zwischen einer angehobenen Position und einer abgesenkten Richtposition bewegbar sind, und auf welchem der Demontagewagen zum Bewegen der Biegeeinheit (20) in Querrichtung aufliegt, **dadurch gekennzeichnet, dass** das autonome Antriebsorgan (7) zur Steuerung des Schwenkens von dem verschiebbaren Träger getragen wird.

14. Vorrichtung zum Richten nach Anspruch 13, **dadurch gekennzeichnet, dass** das autonome Antriebsorgan (7) ein ferngesteuerter Zylinder ist, der in einer Richtung auf dem verschiebbaren Träger und in der anderen Richtung auf einem drehfest am Tragrahmen (21) der Walzen (22) angeordneten Teil aufliegt.

15. Vorrichtung zum Richten nach Anspruch 1, bei der der Tragrahmen (21) der Walzenanordnung (22) von einem Träger getragen wird, welcher in Querrichtung verschiebbar auf Schienen angebracht ist, die vertikal zwischen einer angehobenen Position und einer abgesenkten Richtposition bewegbar sind, und auf welchem der Demontagewagen zum Bewegen der Biegeeinheit (20) in Querrichtung aufliegt, **dadurch gekennzeichnet, dass** das autonome Organ (7), insbesondere ein motorisches, zur Steuerung des Schwenkens vom Demontagerahmen getragen wird und über ein lösbares Kupplungsmittel mit einem Steuerungsteil verbunden ist, das auf die Schwenkachse des Tragrahmens der Walzen zentriert und drehfest an diesem angeordnet ist.

16. Vorrichtung zum Richten nach einem der vorigen Ansprüche, **dadurch gekennzeichnet, dass** der Tragrahmen (21) der Walzen der oberen Biegeeinheit (20) um eine senkrecht zur Bandlaufrichtung verlaufende Achse (x'x) drehbar an zwei entgegengesetzt angeordneten Zapfen (50, 60) angebracht ist, und zwar einem äußeren Zapfen (50), der in einem Lager (55) läuft, das lösbar auf dem Ausbauwagen (3) aufliegt, und einem inneren Zapfen (60), der in einem Lager (63) läuft, das auf einer Führungsbahn (12) aufliegt, dass der Schwerpunkt der gesamten Biegeeinheit (20) in etwa auf der Achse (x'x) der beiden Schwenkzapfen (50, 60) liegt und dass der äußere Zapfen (50) ein Zahnrad (54) trägt, welches drehfest mit dem Tragrahmen (21) der Walzen verbunden ist und in welches das Organ, insbesondere ein motorisches (7), zur Steuerung des Schwenkens des genannten Rahmens (21) in der Demontageposition der Biegeeinheit (20) greift.
